# FASCICULE DE BREVET EUROPEEN

(11) **EP 0 021 523 B1**
(45) Date de publication et mention de la délivrance du brevet: **07.05.1986**
(21) Numéro de dépôt: 80200567.8
(22) Date de dépôt: 17.06.1980
(51) Int. Cl.: H01P 1/203

(54) **Filtre coupe-bande pour ligne de transmission hyperfréquence et circuit de polarisation de transistor hyperfréquence comprenant ce filtre**
Bandsperrfilter für eine Mikrowellenübertragungsleitung und Polarisationsschaltung eines Mikrowellentransistors mit diesem Filter
Bandstop filter for a microwave transmission line and polarisation circuit for a microwave transistor comprising this filter

(30) Priorité: 25.06.1979 FR 7916260
(43) Date de publication de la demande: 07.01.1981
(73) Titulaire: LABORATOIRES D'ELECTRONIQUE ET DE PHYSIQUE APPLIQUEE L.E.P., 94450 Limeil-Brévannes (FR); Philips Electronics N.V., 5621 BA Eindhoven (NL)
(72) Inventeur: De Ronde, François, F-75007 Paris (FR)
(74) Mandataire: Landousy, Christian

## Description

La présente invention concerne un filtre coupe-bande pour ligne de transmission hyperfréquence à constantes réparties réalisé en structure planar et notamment suivant la technique du microruban, ainsi qu'un circuit de polarisation de transistor hyperfréquence comprenant ce filtre.

Une façon classique d'assurer la réception d'un signal hyperfréquence consiste à prévoir dans le récepteur un mélangeur qui reçoit d'une part ce signal hyperfréquence utile de fréquence fₛ et d'autre part un signal de fréquence f_{OL} délivré par un oscillateur local et qui délivre un signal à une fréquence intermédiaire f_{FI} égale à la différence des fréquences fₛ et f_{OL}. A la suite du mélangeur, il faut cependant placer un filtre qui empêche la transmission des fréquences fₛ et f_{OL} tout en favorisant celle de la fréquence plus faible f_{F},, c'est-à-dire un filtre passe-bas ou tout au moins coupe-bande.

De tels filtres apparaissent à l'intérieur de l'étage d'amplification décrit dans « Proceedings of the 4th European Microwave conference», Montreux, septembre 1974, pages 97 à 100 (voir la figure 2), ou de l'étage oscillateur décrit dans « Proceedings of the 5th European Microwave Conference », Hambourg, septembre 1975, page 296 et suivantes (voir la figure 4). Néanmoins, si ce filtre est utilisé isolément comme dans le cas du second document, il n'a qu'une très faible bande coupée et ne peut convenir pour l'application envisagée ci-dessus. Si plusieurs filtres sont au contraire associés, l'accroissement de bande coupée qui peut en résulter est compensé par l'apparition d'autres inconvénients, essentiellement l'encombrement du filtre global ainsi réalisé et l'absence de localisation précise de ce filtre par rapport au mélangeur.

Le but de l'invention est de proposer un filtre hyperfréquence coupe-bande qui évite de tels compromis nécessairement peu satisfaisants et qui s'avère extrêmement compact tout en présentant une bande coupée assez large et en offrant un plan de court-circuit bien localisé par rapport au mélangeur pour optimiser le rendement de celui-ci.

L'invention concerne à cet effet un filtre coupe-bande pour ligne de transmission hyperfréquence à constantes réparties réalisé en structure planar et notamment suivant la technique du microruban, avec les caractéristiques selon la revendication 1.

Le filtre coupe-bande ainsi réalisé peut utiliser un espace extrêmement restreint de façon très efficace, et un choix judicieux des dimensions et de la position relative des deux éléments de filtrage permet d'obtenir à volonté la largeur de bande coupée souhaitée.

Un filtre de structure apparemment voisine est décrit dans l'article « Design of a stripline filter using high-Q triplate lines paru dans le périodique « Journal of the Asia Electronics Union », Volume 3, n° 3, 1970, pages 38 et 39, mais on constate immédiatement que le deuxième élément de filtrage prévu dans ce filtre, situé d'une part à l'extérieur du premier élément de filtrage ce qui donne au filtre des dimensions deux fois supérieures à celles du filtre selon l'invention, fonctionne en outre à l'intérieur de la bande de fréquence coupée par ce premier élément de filtrage et ne peut donc en aucune manière contribuer à élargir la bande coupée par ce premier élément de filtrage.

De plus le raccordement de ces deux éléments de filtrage en un même point, au point d'entrée du filtre, définit de façon unique et précise le plan de court-circuit des signaux dont on veut empêcher la transmission, ce qui rend l'action du filtre pratiquement indépendante de la fréquence dans la bande coupée. Pour élargir encore cette bande coupée, le filtre peut comprendre au moins un troisième élément de filtrage destiné à empêcher la transmission d'une troisième bande de fréquence centrée sur la fréquence double de la fréquence centrale de la première bande de fréquence et composé d'un filtre quart d'onde de longueur électrique λ₁/8 placé en parallèle sur l'une des deux voies de transmission à une distance du point d'entrée du filtre coupe-bande égale à λ₁/2.

D'autres particularités et avantages de l'invention seront mieux compris en se référant à la description qui suit et aux dessins annexés qui montrent, à titre d'exemples non limitatifs, quelques réalisations de l'invention et dans lesquels :
la figure 1 représente une première réalisation, à deux éléments de filtrage, du filtre coupe-bande selon l'invention ;
la figure 2 montre une deuxième réalisation, à trois éléments de filtrage, du filtre coupe-bande selon l'invention ; et
la figure 3 illustre l'application de l'invention à la polarisation d'un transistor hyperfréquence.

Le filtre coupe-bande représenté sur la figure 1 comporte un point d'entrée E, auquel se raccorde une partie amont Le de la ligne de transmission à laquelle est incorporé le filtre, et un point de sortie S, auquel se raccorde une partie aval Lₛ de cette ligne de transmission. Ce filtre coupe-bande est composé d'un premier élément de filtrage 10 et d'un deuxième élément de filtrage 20, destinés à empêcher la transmission respectivement d'une première bande de fréquence et d'une deuxième bande de fréquence adjacente à la première.

L'élément 20 est composé d'un filtre quart d'onde, de longueur électrique égale au quart de la longueur d'onde X₂ associée à la fréquence centrale de la deuxième bande de fréquence, et placé au point d'entrée E du filtre coupe-bande. L'élément 10 est composé d'un ensemble de deux voies de transmission 21 et 22 en parallèle qui se séparent au point d'entrée E, dans le plan de court-circuit défini par la présence du deuxième élément de filtrage 20, entourent cet élément 20 puis se regroupent au point de sortie S. La première voie 21 suit dans l'exemple ici décrit un trajet en arc de cercle de longueur électrique λ₁/4 (À₁ étant la longueur d'onde associée à la fréquence centrale de la première bande de fréquence), tandis que la deuxième voie 22 suit un trajet en arc de cercle complémentaire, de longueur électrique 3 λ₁/4. Au point S où se réunissent les voies 21 et 22, les signaux à la fréquence correspondant à la longueur d'onde À1 arrivent donc en opposition de phase et aucun signal à cette fréquence n'est transmis à la partie Lₛ de la ligne de transmission.

Le contour du filtre coupe-bande est, à l'évidence, extrêmement compact, puisque la forme circulaire adoptée pour l'élément 10 est d'un encombrement très restreint et que l'intérieur de ce premier élément est utilisé pour la mise en place du deuxième élément de filtrage. Par ailleurs, l'isolation assurée par le filtre coupe-bande selon l'invention est excellente, et limitée seulement par le couplage parasite (modes supérieurs) qui peut apparaître entre E et S (une atténuation de 60 dB peut par exemple être obtenue si l'on ne veut pas une bande passante supérieure à quelques pour cent). Cet exemple de réalisation de l'invention est une structure compacte avantageuse à double titre, d'une part pour son utilisation dans les applications où le faible encombrement des composants joue un rôle primordial, et d'autre part en ce qu'elle permet de mieux concentrer les champs électrique et magnétique et de rendre ainsi le filtre moins sensible aux effets de proximité.

Dans l'application qui avait été évoquée plus haut, la longueur d'onde X2 est par exemple celle qui est associée au signal hyperfréquence utile de fréquence fₛ reçu et destiné au mélangeur (par exemple une diode hyperfréquence), et la longueur d'onde λ₁ celle qui est associée au signal de fréquence f_{OL} fourni par l'oscillateur local et également envoyée vers le mélangeur. La partie aval Lg de la ligne de transmission ne reçoit que le signal de fréquence f_{FI} fourni par le composant non linéaire que constitue le mélangeur ; les signaux de fréquence fₛ et f_{OL} n'atteignent pas cette partie L_{S}, grâce à l'action combinée des éléments de filtrage 10 et 20.

Un accroissement de la bande de fréquence coupée par le filtre selon l'invention peut être obtenu si ce filtre comprend, conformément à la figure 2, un troisième élément de filtrage 30, destiné à empêcher la transmission d'une troisième bande de fréquence centrée sur la fréquence double de la fréquence centrale de la première bande de fréquence. En effet, toujours dans le cas de l'application précédemment envisagée, le signal de fréquence f_{OL} délivré par l'oscillateur local a une amplitude en général bien supérieure à celle du signal hyperfréquence reçu, de fréquence fs, et la présence de l'harmonique de rang 2 de ce signal de fréquence f_{OL} correspond donc à une perte d'énergie notable. L'introduction du troisième élément de filtrage 30 permet d'empêcher la transmission de cette harmonique et d'éviter la détérioration du rendement qui résulte d'une telle transmission.

Ce troisième élément de filtrage 30 est un filtre quart d'onde placé en parallèle sur la deuxième voie de transmission 22, à une distance du point d'entrée E du filtre coupe-bande égale à λ₁/2 et sa longueur est λ₁/8 puisqu'on veut éliminer l'harmonique de rang 2 du signal filtré par le premier élément de filtrage 10.

Par rapport à la figure 2, où le troisième élément de filtrage 30 est raccordé à la voie de transmission 22 sur la partie intérieure de l'anneau, on pourrait proposer une variante de réalisation dans laquelle cet élément 30 serait dirigé vers l'extérieur de l'anneau, mais la disposition vers l'intérieur est la plus avantageuse puisqu'elle conserve au filtre coupe-bande selon l'invention son caractère extrêmement compact, malgré la présence d'un élément de filtrage supplémentaire.

Dans la description qui précède, on a mentionné l'application essentielle que constitue l'utilisation du filtre selon l'invention dans un récepteur hyperfréquence. La figure 3 montre une autre application possible de l'invention, à savoir l'incorporation du filtre coupe-bande dans le circuit de polarisation d'un transistor hyperfréquence. Le filtre coupe-bande selon l'invention est raccordé (perpendiculairement dans le cas présent), en son point d'entrée E, à un tronçon 40 de ligne de transmission, lui-même placé en parallèle sur une ligne de transmission 41 comprenant un transistor hyperfréquence 42 et un condensateur 45. La longueur du tronçon 40 est égale au quart de la longueur d'onde associée au signal hyperfréquence traversant la ligne de transmission 41. Le filtre est par ailleurs raccordé perpendiculairement, en son point de sortie S, à un circuit d'alimentation 43 du transistor 42. Cette disposition permet au circuit 43 d'assurer la polarisation du transistor 42 par transmission de sa tension de polarisation à travers le tronçon de ligne 44, le filtre coupe-bande (tel que celui de la figure 1 par exemple), le tronçon 40 et la ligne 41. Inversement le signal hyperfréquence qui parcourt la ligne 41 ne peut atteindre le circuit 43 en raison du barrage efficace constitué par le filtre coupe-bande. L'action de filtrage est encore plus efficace si l'on donne au tronçon 40 une impédance aussi élevée que possible.

En particulier, la disposition circulaire des deux voies de transmission du premier élément de filtrage a été reconnue comme la plus compacte possible, mais une disposition en carré ou en rectangle, par exemple, reste compacte et donc presque aussi avantageuse que celle décrite et représentée.

## Revendications

1. Filtre coupe-bande pour ligne de transmission hyperfréquence à constantes réparties réalisée en structure planar et notamment suivant la technique du microruban, comprenant au moins un premier élément de filtrage (10) et un deuxième élément de filtrage (20), ledit premier élément étant destiné à empêcher la transmission d'une bande de fréquence à la fréquence centrale de laquelle est associée une longueur d'onde À₁ et composé d'un ensemble de deux voies de transmission (21, 22) en parallèle se séparant au point d'entrée (E) du filtre coupe-bande et se regroupant au point de sortie (S) de ce filtre coupe-bande de façon que les longueurs électriques de ces deux voies soient respectivement égales au quart et aux trois quarts de la longueur d'onde λ₁, et le deuxième élément de filtrage (20) étant composé d'un filtre quart d'onde de longueur électrique égale à λ₂/4, raccordé au point d'entrée (E) du filtre coupe-bande et définissant en ce point un plan de court-circuit, la valeur de X₂ différente de celle de λ₁ étant celle de la longueur d'onde associée à la fréquence centrale d'une deuxième bande de fréquence qui constitue la bande coupée par le deuxième élément de filtrage, caractérisé en ce que le deuxième élément de filtrage (20) est placé à l'intérieur du premier élément de filtrage (10), et en ce que la deuxième bande de fréquence coupée par le deuxième élément de filtrage (20) est adjacente à la bande coupée par le premier élément de filtrage (10), de telle sorte que la différence entre les fréquences centrales est faible en comparaison avec lesdites fréquences centrales.

2. Filtre coupe-bande selon la revendication 1, caractérisé en ce qu'il comprend au moins un troisième élément de filtrage (30) destiné à empêcher la transmission d'une troisième bande de fréquence centrée sur la fréquence double de la fréquence centrale de la première bande de fréquence et composé d'un filtre quart d'onde de longueur électrique λ₁/8, placé en parallèle sur la voie de transmission (22) à une distance du point d'entrée (E) du filtre coupe-bande égale à À₁/2.

3. Utilisation d'un filtre coupe-bande selon l'une quelconque des revendications précédentes dans un circuit de polarisation d'un transistor hyperfréquence (42), caractérisé en ce qu'au point d'entrée (E) du filtre est raccordé transversalement un tronçon (40) de ligne de transmission lui-même placé en parallèle sur une ligne de transmission (41) relié au transistor- hyperfréquence et en ce qu'au point de sortie (S) du filtre est raccordé transversalement un circuit d'alimentation (43) de ce transistor, la longueur électrique du tronçon (40) présent entre le point d'entrée (E) du filtre et la ligne de transmission (41) étant-égale au quart de la longueur d'onde associée à la fréquence du signal hyperfréquence traversant cette ligne de transmission.

## Claims

1. A bandstop filter for very high frequency transmission lines having distributed constants and being implemented in a planar structure and more particularly in accordance with the microstrip technique, comprising at least a first filtering element (10) and a second filtering element (20), said first element being intended to prevent the transmission of a first frequency band to whose central frequency a wavelength À₁ is associated and formed by a set of two transmission paths (21, 22) arranged in parallel which separate at the input point (E) of the bandstop filter and are recombined at the output point (S) of this bandstop filter in such manner that the electrical length of these two parts are equal to one quarter and three quarters of the wavelength λ₁, respectively, and the second filter element (20) being constituted by a quarter-wave filter having an electrical length equal to λ₂/4, connected to the input point (E) of the bandstop filter and defining at this point a short-circuiting plane, the value of X₂ different from the value of À₁ being the value of the wavelength associated with the central frequency of a second frequency band which constitutes the band cut by the second filtering element, characterized in that the second filtering element (20) is located within the first filtering element (10) and in that the second frequency band cut by the second filtering element (20) is adjacent to the band cut by the first filtering element (10), such that the different between the central frequencies is small compared with said central frequencies.

2. A stopband filter as claimed in Claim 1, characterized in that it comprises at least a third filtering element (30) intended to prevent the transmission of a third frequency band which is centred around the frequency of double the centre frequency of the first frequency band and comprised of a quarter wavefilter having an electrical length λ₁/8, arranged in parallel on the transmission path (22) at a distance from the input point (E) of the bandstop filter equal to λ₁/2.

3. The use of a bandstop filter as claimed in any one of the preceding Claims in a high-frequency transmitter biasing circuit (42), characterized in that transversely connected to the input point (E) of the filter is a section (40) of the transmission line which itself is arranged in parallel on a transmission line (41) connected to the high-frequency transistor and in that transversely connected to the output (S) of the filter there is a power supply circuit (43) for this transistor, the electrical length of the section (40) between the input point (E) of the filter and the transmission line (41) being equal to one quarter of the wavelength associated with the frequency of the high frequency signal flowing through this transmission line.

## Patentansprüche

1. Bandsperrfilter für eine Mikrowellenübertragungsleitung mit gleichmässig verteilten Konstanten, wobei diese Leitung in planarer Struktur und insbesondere entsprechend der Mikrostreifentechnik hergestellt ist, wobei dieses Filter mindestens ein erstes Filterelement (10) und ein zweites Filterelement (20) aufweist, wobei das genannte erste Element dazu dient, die Übertragung eines Frequenzbandes, dessen zentraler Frequenz eine Wellenlänge x, zugeordnet ist, zu verhindern, und wobei dieses erste Elemente aus einem Gefüge aus zwei parallelen Übertragungswegen (21, 22) besteht, die sich am Eingangspunkt (E) des Bandsperrfilters trennen und am Ausgangspunkt (S) dieses Bandsperrfilters derart zusammengefügt werden, dass die elektrischen Längen dieser beiden Wege einem Viertel bzw. Dreiviertel der Wellenlänge A₁ entsprechend und wobei das zweite Filterelement (20) aus einem Viertelwellenlängenfilter besteht, wobei die elektrische Länge dem Wert \₂/4 entspricht, wobei dieses Filterelement mit dem Eingangspunkt (E) des Bandsperrfilters verbunden ist und an dieser Stelle eine Kurzschlussfläche definiert, wobei der Wert von X₂, der von dem von λ₁ abweicht, der Wert der Wellenlänge ist, die der zentralen Frequenz eines zweiten Frequenzbandes zugeordnet ist, das das Band bildet, das durch das zweite Filterelement gesperrt ist, dadurch gekennzeichnet, dass das zweite Filterelement (20) innerhalb des ersten Filterelementes (10) liegt und dass das zweite Frequenzband, das durch das zweite Filterelement (20) gesperrt wird, an das Band grenzt, das durch das erste Filterelement (10) gesperrt wird, so dass die Differenz zwischen den zentralen Frequenzen im Vergleich zu den genannten zentralen Frequenzen gering ist.

2. Bandsperrfilter nach Anspruch 1, dadurch gekennzeichnet, dass dieses Filter mindestens ein drittes Filterelement (30) aufweist das dazu bestimmt ist, die Übertragung eines dritten Frequenzbandes zu vermeiden, das um die doppelte Frequenz der zentralen Frequenz des ersten Frequenzbandes liegt und wobei das Filter aus einem Viertelwellenlängenfilter mit der elektrischen Länge λ₁/8 besteht, das parallel in dem Übertragungsweg (22) in einem Abstand von λ₁/2 von dem Eingangspunkt (E) des Bandsperrfilters vorgesehen ist.

3. Die Verwendung eines Bandsperrfilters nach einem der vorstehenden Ansprüche in einer Vorspannungsschaltung eines Mikrowellentransistors (42), dadurch gekennzeichnet, dass mit dem Eingangspunkt (E) des Filters in Querrichtung ein Abschnitt (40) der Übertragungsleitung verbunden ist, die an sich parallel zu einer Übertragungsleitung (41) liegt, die mit dem Mikrowellentransistor verbunden ist und dass mit dem Ausgangspunkt (S) des Filters in Querrichtung eine Speiseschaltung (43) dieses Transistors verbunden ist, wobei die elektrische Länge des Abschnittes (40) zwischen dem Eingangspunkt (E) des Filters und der Übertragungsleitung (41) einem Viertel der Wellenlänge entspricht, die der Frequenz des Mikrowellensignals zugeordnet ist, das durch diese Übertragungsleitung geht.
